# EUROPÄISCHE PATENTSCHRIFT

(11) **EP 0 730 953 B1**
(45) Veröffentlichungstag und Bekanntmachung des Hinweises auf die Patenterteilung: **30.08.2000**
(21) Anmeldenummer: 96101487.5
(22) Anmeldetag: 02.02.1996
(51) Int. Cl.: B41C 1/055, B41C 1/18

(54) **Verfahren und Vorrichtung für den Tiefdruck**
Process and apparatus for intaglio printing
Procédé et appareil pour l'héliogravure

(30) Priorität: 07.02.1995 DE 19503951
(43) Veröffentlichungstag der Anmeldung: 11.09.1996
(73) Patentinhaber: MAN Roland Druckmaschinen AG, 63012 Offenbach (DE)
(72) Erfinder: Weichman, Armin, D-86438 Kissing (DE); Franz-Burgholz, Arnim,, D-86159 Augsburg (DE); Stamme, Rainer, D-86179 Augsburg (DE); Schiller, Andreas, D-68415 Mering (DE); Fleischmann, Hans, D-86165 Augsburg (DE)
(74) Vertreter: Schober, Stefan, Dipl.-Ing.

(56) Entgegenhaltungen:
- DE-A- 1 422 499
- DE-A- 2 054 833
- DE-A- 2 531 514
- DE-A- 3 739 829
- DE-A- 3 837 941
- FR-A- 2 075 204
- FR-A- 2 370 306
- US-A- 3 455 239
- US-A- 3 589 289
- RCA TECHNICAL NOTES, Nr. TN 828, 10.April 1969, PRINCETON US, XP002028081 P.J. DONALD : "A Pre-cavitated rotogravure plate and method of preparing same for printing"

## Beschreibung

Die Erfindung betrifft ein Verfahren und eine Vorrichtung für den Tiefdruck, gemäß dem Oberbegriff des Ansprüche 1 und 15, mittels einer lösch- und wiederverwendbaren Tiefdruckform, ausgehend von einer Tiefdruckrohform mit einem mindestens auf die maximal zu übertragende Farbmenge ausgelegten Grundraster.

Der Tiefdruck bezeichnet ein Druckverfahren mit Druckelementen, die gegenüber der Formoberfläche tiefergelegt sind. Nach dem vollständigen Einfärben der Druckform wird die Oberfläche von der Druckfarbe befreit. Diese bleibt nur in den vertieften Stellen zurück. Als Druckform dienen z. B. verkupferte Stahlzylinder, auf Spannkerne aufgeschobene Hohlzylinder oder in manchen Fällen auf Zylinder aufgespannte Kupferbleche.

Die Art der Einfärbung und das Blankrakeln der Formoberfläche gestatten keinen reinen Flächendruck. Die ganze Zeichnung muß in Linien, Punkte oder Rasterelemente aufgelöst werden. Wegen der unterschiedlichen Tiefe und Größe der einzelnen Druckelemente fassen diese mehr oder weniger Druckfarbe, der Abdruck weist infolge dessen an den verschiedenen Bildstellen unterschiedliche Farbkraft auf.

Verschiedene Arbeitsmethoden zur Herstellung einer Tiefdruckform werden heute angewendet. So besteht bei den tiefenvariablen Verfahren das Ätzprinzip in der langsamen Diffusion konzentrierter Eisenchloridlösungen durch eine Pigmentgelatineschicht. Die Pigmentkopie auf der Kupferdruckform besteht aus einem gehärteten Gelatinerelief, das den Tonabstufungen der Diapositive entspricht. Die Gravierverfahren zeichnen sich aus durch zeilenweises Abtasten von Bild und Text mit Photozellen und gleichzeitiges Gravieren der Druckform mit Gravierköpfen. Besonders hervorzuheben ist dabei das Einbringen von Vertiefungen in die Kupferschicht der Druckform mittels eines hochenergetischen Elektronenstrahls, der in Vakuum auf die Rohform gelenkt wird und dort bildmäßig Material abträgt. Die so gravierte Druckform ist dabei mit tiefen- und flächenvariablen Rastern versehbar.

Auch mittels eines hochenergetischen Laserstrahls können Vertiefungen eingebracht werden, wobei zu beachten ist, daß geeignete Maßnahmen getroffen werden müssen, um die Einkopplung der Laserenergie in das Substrat sicherzustellen, da gerade Kupfer einen Laserstrahl ohne spezielle Vorbehandlung zum größten Teil reflektiert.

Desweiteren ist aus der DE-OS 27 48 062 ein Verfahren zur Herstellung einer gravierten Druckform bekannt, bei dem erst eine Tiefdruckrohform bereitgestellt wird, indem die glatte Oberfläche gleichmäßig mit Vertiefungen der gleichen Tiefe und Größe versehen wird, dann die gravierte Oberfläche mit einer lichtempfindlichen Masse so überdeckt wird, daß sämtliche Vertiefungen ausgefüllt sind. Darauf wird die Rohform mit dem gewünschten Bild photographisch belichtet, so daß die belichteten Bereiche polymerisieren, man die unbelichteten Anteile auswaschen kann und sich dadurch eine Bilddifferenzierung ergibt.

Allgemein läßt sich feststellen, daß für alle Tiefdruckverfahren gilt: Bildstellen der Druckform liegen tiefer als Nichtbildstellen. Insbesondere beim Rakeltiefdruck bildet das Rasternetz gleichmäßig hohe Stege, die Bildstellen begrenzen und eine Auflagefläche für die Rakel bilden. Für jeden Druckauftrag ist ein spezieller Satz von Druckformzylindern (je Druckfarbe ein Druckformzylinder mit einer entsprechenden Anzahl von Druckseiten) erforderlich. Diese Zylinder werden je nach Druckformat in dem erforderlichen Zylinderumfang hergestellt. Beim Einrichten der Tiefdruck- oder Rotationsdruckmaschine sind die entsprechenden Druckformzylinder auszuwechseln. Ein solcher Zylinder z. B. in einer Breite von 200 cm wiegt heute etwa 800 kg. Da eben die bisher beschriebenen Verfahren nur außerhalb der Druckmaschine durchführbar sind, ist dazu ein hoher mechanischer Aufwand erforderlich. Zusätzlich beinhaltet jedes dieser Herstellungsverfahren Schritte wie Galvanisieren oder Beschichten, Belichten und Entwickeln, die ausschließen, daß die gleiche Druckform ohne weitreichende, insbesondere chemische Behandlung wiederverwendet werden kann. Außerdem erfolgt meist nach der bildmäßigen Ätzung oder Gravur, also einem Materialabtrag, ein Verchromen zur Erhöhung der Standzeit.

Soll die Druckform für die Wiederholaufträge gelagert werden, ist in der Regel der Platz für den ganzen Zylinder bereitzustellen. Die Druckformherstellung ist zudem, insbesondere wenn galvanische Schritte nötig sind, sehr aufwendig und damit teuer. Die entstehenden giftigen Schlämme sind überdies ökologisch bedenklich.

Aus der DE 37 39 829 A1 ist es bekannt, daß zur Herstellung einer Tiefdruckwalze bestimmte ausgewählte Ausnehmungen selektiv mit einem wieder entfernbaren Material ausgefüllt werden, derart, daß durch die verbleibenden ungefüllten Ausnehmungen ein gewünschte Druckmuster definiert wird. Dazu werden die Ausnehmungen mit einem Kunststoffmaterial ausgefüllt. Das gewünschte Druckbild wird erzeugt, indem man die Kunststoff-Füllungen aus einigen der Ausnehmungen entfernt, derart, daß sie ein gewünschtes Druckmuster definieren. Dadurch wurde erreicht, daß die das Druckmuster definierenden Ausnehmungen nach der Aufbringung des harten Überzuges erzeugt werden können.

Dem gegenüber offenbart die DE 38 37 941 C 2 ein Verfahren zur Herstellung einer Tiefdruckform, durch das die Bebilderung unmittelbar in der Druckmaschine erfolgen kann, außerdem die Bebilderung der Tiefdruckform in der Druckmaschine gelöscht und für eine neue Bebilderung wieder vorbereitet werden kann. Es wird ebenfalls eine Tiefdruckrohform mit einem mindestens auf die maximal zu übertragende Farbmenge ausgelegten Grundraster hergestellt. In der Druckmaschine wird nun aus einer Düse der Bildpunkt-Übertragungseinheit oder durch bildkorreliertes Einbügeln eine der Bildinformation umgekehrt proportionale Menge einer thermoplastischen Substanz in die Vertiefung eingebracht, um das Schöpfvolumen der Vertiefungen zu verringern. Das heißt, zur Bebilderung einer Tiefdruckrohform wird im Gegensatz zu den anderen Verfahren bildmäßig Material aufgebracht. In der Druckmaschine kann dann nach dem Druckauftrag die thermoplastische Substanz mittels einer Wärmequelle verflüssigt und mittels einer Wisch- und/oder Ausblas- oder Absaugeinrichtung vom Druckformzylinder wieder entfernt werden.

Der bildmäßige Materialauftrag birgt jedoch Probleme für die Positionsgenauigkeit der Bebilderung. Es ist nicht ohne weiteres möglich, Material, das auf den Stegen abgelegt wird, vollständig in die Vertiefungen zu bringen. Die vollständige Einbringung ist jedoch notwendig, damit das gesamte übertragene Material auch in gewünschter Weise zur Verringerung des Schöpfvolumens der Vertiefungen beiträgt.

Hiervon ausgehend liegt der Erfindung somit die Aufgabe zugrunde, ein Verfahren und eine Vorrichtung der gattungsbildenden Art für den Tiefdruck zu entwickeln, wodurch die Positionsgenauigkeit der Bebilderung verbessert ist.

Diese Aufgabe wird durch die Verfahrensschritte des Anspruchs 1 und der Vorrichtung zur Durchführung des Verfahrens nach Anspruch 15 gelöst.

Dadurch daß der Zyklus der kennzeichnenden Verfahrensschritte wiederholt durchlaufen werden kann, entfällt eine Lagerhaltung von Tiefdruckformen.

Ein weiterer besonderer Vorteil des erfindungsgemäßen Verfahrens und der Vorrichtung zur Durchführung des Verfahrens besteht darin, daß der Tiefdruckrohformverschleiß kompensiert wird, weil die maximale Bebilderungstiefe in der angetragenen Substanz auf der Tiefdruckform deutlich geringer ist, als die ursprüngliche Tiefe der Vertiefungen der vorstrukturierten Rohform. Wird nämlich die Tiefe der Vertiefungen durch Abnutzungen der Stege geringer, ist trotzdem die maximale Bebilderungstiefe lange erreichbar. In vorteilhafter Weise sind deshalb auch die Stege der Rohform möglichst senkrecht zur Oberfläche der Tiefdruckform verlaufend ausgeführt.

Vorteilhafte Ausgestaltung sind den Unteransprüchen zu entnehmen.

Nachfolgend sind bevorzugte Ausführungsbeispiele, bzw. Varianten der Erfindung anhand der Zeichnung erklärt. Es zeigt stark schematisiert:
- Fig. 1: den prinzipiellen Aufbau zur Durchführung der erfindungsgemäßen Verfahrensschritte,
- Fig. 2: eine Detailansicht der Oberfläche einer verwendeten Tiefdruckrohform,
- Fig. 3: eine bildmäßige Ablation der verflüssigbaren Substanz von der Oberfläche einer Tiefdruckform in Abhängigkeit einer vorgegebenen Laserstrahlintensität pro Schreibzeile,
- Fig. 4: ein Ausführungsbeispiel einer erfindungsgemäßen Vorrichtung,
- Fig. 5: eine Antragsvorrichtung,
- Fig. 6: eine Bildpunkt-Übertragungseinrichtung zur bildmäßigen Ablation durch Ansaugen,
- Fig. 7: den Aufbau eines Mikrospiegelarrays für eine Bildpunkt-Übertragungseinrichtung zur bildmäßigen Ablation,
- Fig. 8 und 9: eine Anordnung zur bildmäßigen Ablation gemäß Fig. 7.

Die Bebilderung der Rohform 1 kann also mit dem erfindungsgemäßen Verfahren und der erfindungsgemäßen Vorrichtung unmittelbar in der Druckmaschine erfolgen. Die bebilderte Tiefdruckform kann auch in einfacher Weise in der Druckmaschine gelöscht und für eine neue Bebilderung vorbereitet werden.

Wie Fig. 1 zeigt, wird eine vorstrukturierte Tiefdruckrohform 1 mit einem mindestens auf die maximal zu übertragende Farbmenge ausgelegten Grundraster in einem ersten Schritt mittels einer verflüssigbaren Substanz durch eine Antragseinrichtung befüllt 2. Als Substanz für die Befüllung kann beispielsweise ein thermoplastischer Kunststoff oder ein Wachs (Hotmelt), Lacke oder eine vernetzbare Polymerschmelze, bzw. -lösung, die man auch als Reaktivsystem bezeichnet und die sich durch eine extrem hohe Abriebfestigkeit auszeichnet, verwendet werden. Im wesentlichen ist dann die Oberfläche der Tiefdruckform glatt. Danach wird die eingefüllte Substanz durch thermische Energieeinwirkung einer Bildpunkt-Übertragungseinrichtung bildmäßig aus den Vertiefungen abgetragen 3. Nun kann die Tiefdruckform mittels eines Einfärbesystems eingefärbt werden 4, so daß auf einen Bedruckstoff 5 im Tiefdruck gedruckt werden kann 6.

Nach dem Druckvorgang 6 wird die Oberfläche der Tiefdruckform wieder regeneriert, indem diese von Farbresten gereinigt 7, die verflüssigbare Substanz bevorzugt vollständig aus den vorstrukturierten Vertiefungen herausgelöst 8 und die Vertiefungen wieder gleichmäßig befüllt werden. Das Herauslösen der verflüssigten Substanz aus den vorstrukturierten Vertiefungen kann mittels einer Wärmequelle und/oder Ausblas- bzw. Absaugeinrichtung erfolgen.

Fig. 2 zeigt eine vorstrukturierte Tiefdruckrohform 1 auf einem Zylinder 10 mit Stegen 9, die sich schraubenförmig mit einem definierten Winkel um deren zylinderförmige Oberfläche winden. Die Stege 9 haben vorzugsweise einen Abstand voneinander, der dem Abstand heutiger Tiefdruckraster entspricht. Für ein 80er-Raster wäre dies 125 µm. Der Abstand kann aber auch wesentlich größer sein, solange die Stege 9 das Rakel noch sicher führen, ohne daß das Rakel eine erkennbare Durchbiegung zeigt und ohne daß dies zu einem überhöhten Verschleiß der Stege 9 führt. Die Tiefdruckrohform 1 ist in der Regel mindestens an den Stegoberflächen verschleißfest, z. B. mit Chrom oder Titanoxid vergütet oder ist inhärent sehr hart, da aus Keramik, und/oder ist mit einer definierten Rauhigkeit versehen, damit die Rakel im Druck auf einem definierten Flüssigkeitsfilm gleitet.

Nachdem die Vertiefungen zwischen den Stegen 9 der Tiefdruckrohform 1 mit der verflüssigten Substanz in Form eines Thermoplasts aufgefüllt wurden, kann dann gemäß der Fig. 3 durch thermische Energieeinwirkung mittels einer Bildpunkt-Übertragungseinrichtung, insbesondere mittels eines Lasers 21, analog einem Außentrommelbelichter, die Tiefdruckform 20 bildmäßig freigebrannt werden. Vorzugsweise werden NdYAG- oder NDYLF-Laser verwendet, die über einen akustooptischen Modulator in mehreren Intensitätsstufen 23 geschaltet werden. Über eine Glasfaseroptik kann der Laserstrahl 22 zur Tiefdruckrohform 1 geführt und auf diese fokosiert werden. Es wird darauf geachtet, daß vorzugsweise eine Näpfchengröße von mehr als etwa 2/10 mm nicht überschritten wird. Das heißt die bildmäßige Ablation 3 erzeugt spätestens nach etwa dieser Strecke einen Steg, der nicht dazu dient, eine Farbrakel zu führen, sondern um beim Druck die Entleerung des Näpfchens von der Farbe zu erzwingen. Insbesondere werden also Flächen (Pixel) adressiert, die kleiner sind, als ein eigentliches Tiefdrucknäpfchen, so daß ein Näpfchen jeweils aus einer Mehrzahl von Pixeln erzeugt wird.

Desweiteren kann die bildmäßige Ablation 3 dadurch unterstützt werden, daß die befüllte Tiefdruckrohform 1 in schnelle Rotation versetzt wird, derart, daß ein Teil des abzutragenden Materials dabei verdampft und ein Teil abgeschleudert wird.

Als vorteilhafte Variante ist die Tiefdruckrohform 1 nicht als Vollzylinder ausgeführt, sondern in Schichten aufgebaut, um eine geringe Wärmekapazität zu erzielen. So ist zwischen der Oberflächenschicht von einigen Zehntel mm Dicke, welche das Grundraster der Tiefdruckrohform 1 trägt, und einem Basiszylinder eine wärmeisoliernde Schicht, z. B. aus glasfaserverstärktem Kohlenstoff vorgesehen. Der für die verflüssigbare Substanz verwendete Thermoplast kann auch ein Harz, ein synthetisches oder natürliches Wachs sein.

Fig. 4 zeigt ein bevorzugtes Ausführungsbeispiel einer Vorrichtung zum Durchführen des erfindungsgemäßen Verfahrens.

Innerhalb einer Tiefdruckmaschine ist eine Einrichtung 11 zum Antragen einer verflüssigbaren Substanz unmittelbar an einen Tiefdruckformzylinder 10, der die Tiefdruckrohform 1 trägt, anstellbar angeordnet. Eine bevorzugte Ausführung dieser Einrichtung 11 ist in Fig. 5 verdeutlicht. Diese umfaßt einen zur Oberfläche der Tiefdruckrohform 1 hin offenen Kasten 11 a mit eingelegten Heizpatronen 11 b. Die Einrichtung 11 wird beheizt und enthält den geschmolzenen Thermoplast 11 c, der als Granulat ein- bzw. nachfüllbar ist. Die Schmelze 11 c wird durch Schwerkraft und Kapillarwirkung an die Oberfläche der Tiefdruckrohform 1 gefördert und dringt in die Vertiefungen des Grundrasters ein. Die Schwerkraft kann hierbei auch durch Luftdruck oder hydraulischen Druck mittels einer Pumpe ersetzt werden. Durch den schmalen Spalt zwischen der Tiefdruckrohform 1 und der Antragseinrichtung 11 wirkt eine kapillar- und hydrodynamische Kraft, die genau die Menge an Substanz fördert, die zum Auffüllen benötigt wird.

Eine konstruktive Variante dieses Ausführungsbeispiels besteht darin, daß für die Einrichtung 11 zwei Formleisten 11d, 11e (Fig. 5) vorgesehen sind, und zwar eine (11e) davon, gesehen in Rotationsrichtung des Tiefdruckformzylinders 10, vor, die andere (11d) nach dem schmalen Spalt zwischen der Tiefdruckform 1 und der Antragseinrichtung 11. Die Formleiste 11d nach dem Spalt ist formschlüssig durch eine genaue Führung oder durch Stützbacken gegen den Zylinder 10 in sehr geringem Abstand (wenige 1/100 mm) gehalten und zur Einstellung der Viskosität des Füllmaterials beheizbar ausgeführt, so daß die hydrodynamischen Kräfte gut wirksam sind und eine vollständige Füllung der Vertiefungen des Grundrasters gewährleistet ist. Außerdem ist die hintere Kante dieser Leiste 11d scharf ausgeführt, um den sauberen Abriß des Füllmaterials aus dem Spalt sicherzustellen. Die vordere Formleiste 11e ist gegen den Zylinder 10 in größerem Abstand (einige 1/100 mm bis wenige 1/10 mm) gehalten, so daß der dadurch größer werdende Spalt zwar mit Material befüllt ist, die hydrodynamischen Kräfte jedoch wesentlich weniger stark wirken. Die eigentliche Befüllung, die im Bereich der Formleiste 11d stattfindet, wird dadurch und insbesondere durch Erwärmung und Vorbefüllung der wärmeisolierten Druckrohformoberfläche vorbereitet.

Die verflüssigbare Substanz 11 c kann im erwärmten Zustand auch im Übermaß auf die Tiefdruckrohform 1 aufgetragen werden. Dann wird eben nach dem Erkalten der überschüssige Anteil mittels einer an- und abstellbaren Rakel 12 von der Tiefdruckrohform 1 abgezogen, das heißt abgerakelt und/oder abpoliert. Die Rakel 12 kann hierbei changieren. Vorzugsweise wird nach dem Erkalten des Thermoplasts die Oberfläche der Tiefdruckrohform 1 im befüllten Zustand nachpoliert, um die Rauhigkeit der Oberfläche definiert einzustellen.

Nach der bildmäßigen Ablation 3 der befüllten Tiefdruckrohform 1 kann die Tiefdruckform mittels eines Einfärbesystems 13 eingefärbt werden. Bevorzugt wird hierzu eine Kammerrakel verwendet, da diese weniger Platz am Zylinderumfang benötigt, als ein herkömmliches Einfärbesystem und sie während der anderen Verfahrensschritte einfach vom Tiefdruckzylinder 10 abgefahren werden kann. Während des Einfärbens sind selbstverständlich die Antragsvorrichtungen 11, die Rakel 12 und die Bildpunkt-Übertragungseinheit (z. B. der Laser 21) und andere Apparaturen vom Tiefdruckzylinder 10 abstellbar, um diese vor der Farbe und den Farbnebeln zu schützen.

Nun kann wie in Fig. 4 gegen einen Gegendruckzylinder 14 im Tiefdruck, vorzugsweise aber im indirekten Tiefdruck auf einen Bedruckstoff 5 gedruckt werden. Im indirekten Tiefdruck wird nicht vom Druckformzylinder direkt aufs Papier gedruckt, sondern zwischen dem Druckformzylinder und dem Papier befindet sich eine mit einer glatten Gummioberfläche belegte Walze. Diese dient eben als Zwischenträger und entkoppelt so den Druckformzylinder vom Bedruckstoff. Im konventionellen direkten Tiefdruck rollen im Druckspalt zwischen Druckformzylinder und Bedruckstoff zwei harte Materialien aufeinander ab, wobei das eine, der Bedruckstoff, zusätzlich eine abrasive Wirkung hat. Um dem entgenzuwirken sind harte Materialien für die Druckform erforderlich. Im indirekten Tiefdruck ist der eine Druckspalt eben durch zwei ersetzt, wobei jedesmal hart auf weich aufeinander abrollt. Zudem kommt der Druckformzylinder mit dem abrasiven Medium Papier nicht mehr direkt in Berührung. Dies erlaubt die Verwendung von wesentlich weicheren Materialien ohne die Standzeit der Materialien zu reduzieren. Die Rakel, das andere verschleißende Teil am Druckformzylinder, wird durch die Stege aus hartem Material geführt, berührt das weichere zur thermischen Ablation geeignete Füllmaterial also ebenfalls nicht. Durch diese Maßnahme wird also zusätzlich die Standzeit einer erfindungsgemäß hergestellten Tiefdruckform erheblich verbessert.

Nach dem Druckvorgang der benötigten Auflage wird die Tiefdruckform mittels einer Regenerationseinrichtung 15, vorzugsweise in Form einer Ultraschallreinigungsanlage, die ebenfalls als ein an- und abstellbares System ähnlich einer Kammerrakel ausgeführt ist, von Farbresten gereinigt und die verflüssigbare Substanz aus den Vertiefungen des Grundrasters der Tiefdruckrohform 1 entfernt, so daß der Zyklus (Befüllen 2, bildmäßige Ablation 3, Einfärbung 4, Drucken 6, Regeneration 7, 8) von neuem beginnen kann.

Die Ultraschallreinigungsanlage ist auf mindestens zwei verschiedenen Levels betreibbar, wobei ein Level mit niedriger Schallenergie und/oder mit einer Flüssigkeit, die nur die Farbe löst, zur Entfernung der verbliebenen Farben dient und die weiteren Levels mit entsprechend höheren Schalldrücken und/oder anderen Reinigungsagentien zur teilweisen bis vollständigen Entfernung des Füllmaterials dienen.

Ein weiterer wichtiger Vorteil der Erfindung ist in der gegenüber dem herkömmlichen Tiefdruck deutlich verbesserten Qualität, insbesondere der Textwiedergabe, zu sehen. Dies wird dadurch erreicht, daß die Schreibauflösung für die Bebilderung deutlich unter dem Abstand zweier Stege, z. B. bei 500 Linien pro cm, liegt. Damit kann Text mit dieser hohen Auflösung gerastert werden und es sind wesentlich schärfere Buchstabenkanten zu erreichen, als im herkömmlichen Tiefdruck. Allgemein werden etwa 400 Linien pro cm als untere Grenze zu guter Textreproduktion angegeben. Die herkömmliche Tiefdruckformerstellung hat eine Auflösung von maximal 120 Linien pro cm und muß deshalb scharfe Kanten mit mehr oder weniger kleinen Punkten, unterbrochen durch Stege, simulieren, weshalb Tiefdruckschrift immer den sogenannten Sägezahneffekt aufweist.

Um die gleiche Anzahl von Graustufen im Bild wie der Tiefdruck zu erreichen, der jeden Punkt in bis zu 200 Tiefenstufen variert, muß ein binärer, d. h. flächenvariabel arbeitender Belichter mindestens 1000 Linien pro cm schreiben können. Die vorliegende Erfindung bevorzugt nun, obwohl diese binäre Schreibweise prinzipiell ebenfalls geeignet ist, eine Mischform aus flächenvariabler und herkömmlicher, d. h. tiefenvariabler Tiefdruckrasterung, dem sogenannten hybriden Raster. Dieses Raster wird mit z. B. 500 Linien pro cm geschrieben. Jeder Punkt kann hier jedoch in mehreren Tiefen gestuft werden. Werden beispielsweise bei 500 Linien pro cm Schreibauflösung fünf verschiedenen Tiefen (0%, 25 %, 50 %, 75 % und 100 %) verwendet, wird die gleiche Halbtonqualität erreicht, wie mit einer Schreibauflösung von 1000 Linien pro cm und nur zwei Tiefen (0 und 100 %) oder einer Schreibauflösung von 100 Linien pro cm und 101 unterscheidbaren Tiefen. Werden z. B. 10 verschiedene Tiefen verwendet, entspricht dies dem Informationsgehalt nach 250 Graustufen bei 100 Linien pro cm. Die Umrechnung der vorliegenden Dichteinformation, die typischer Weise mit einer Auflösung von 256 Stufen vorliegt, in die Muster der hybriden Rasterung, die pro Schreibpunkt deutlich weniger als 256 Stufen, typischer Weise etwa 10 aufweist, erfolgt über die in der Druckvorstufe bekannten Techniken der "Errordiffusion", des Ditherns oder der stochastischen Rasterung. Alle diese Verfahren werden normalerweise nur für binäre Rasterung verwendet, sind jedoch auf mehr als zwei Schwellen erweiterbar. Insbesondere kann ein Bildpixel in einer Anzahl von Stufen verschiedener Tiefen ablatiert werden, die zwischen 2 und 256 liegt.

Um die nötige Maximaltiefe der Vertiefungen zu reduzieren, die beim herkömmlichen Tiefdruck zwischen 20 µm und 40 µm liegt, werden hochpigmentierte, insbesondere wasserbasierte Farben verwendet. Die Vorteile dieser Reduktion liegen in der geringeren Bebilderungsleistung, die nötig ist, um eine vorgegebene Farbdichte zu erreichen und dem geringen Wassereintrag in das Papier, das die Trocknung erheblich beschleunigt.

Der Tiedruckrohformverschleiß ist dadurch kompensierbar, daß die maximale Bebilderungstiefe deutlich geringer ist als die Tiefe der Vertiefungen in der vorstrukturierten Tiefdruckrohform. Wird nun die Tiefe der Vertiefungen durch Abnutzung der Stege geringer, ist trotzdem die maximale Bebilderungstiefe noch lange erreichbar. Die Stege sind hierzu mit möglichst senkrechten Wänden zu gestalten. Eine Verschmälerung der Vertiefungen durch zunehmende Stegdicke kann verfahrenstechnisch bei der Belichtung kompensiert werden, indem die Volumenkennlinie von Zeit zu Zeit ermittelt und entsprechend kompensiert wird.

Verschiedene, vorteilhafte Varianten von erfindungsgemäßen Maßnahmen sind denkbar. So kann anstatt der beschriebenen Tiefdruckrohform mit spiralförmig angebrachten Stegen auch eine Rohform mit regelmäßig angeordneten Vertiefungen verwendet werden, wie sie ähnlich bei der herkömmlichen Formerstellung verwendet werden. Die Größe der Vertiefungen kann variieren von den heute verwendeten Feinrastern mit Zellgrößen ab 80 µm bis hin zu von der Fläche her sehr großen Vertiefungen mit z. B. 1 mm Zellgröße oder mehr. Die Form kann anstatt regelmäßig verteilter Vertiefungen stochastisch verteilte Vertiefungen aufweisen, um der Gefahr der Moireebildung, insbesondere im Mehrfarbendruck, entgegenzuwirken. Die Zufallsverteilung kann z. B. über die Belichtung der für eine konventionelle Ätzung verwendeten Gelatine anstatt mit einem Kreuzraster mit aus kohärenten Laserlicht erzeugten Speckles hergestellt werden. Als Füllmaterial wird dabei vorzugsweise ein mit 5 % Ruß versetztes Wachs verwendet.

Die Regeneration der Tiefdruckform kann auch mit Hochdruckwasser durchgeführt werden. Hierzu wird eine Anordnung verwendet, wie sie beispielsweise bereits durch die EP 9 310 798 offengelegt wurde. Eine solche Anordnung besteht aus einer doppelwandigen Kammer, die zur Tiefdruckform hin offen und mittels über die Form geführten Dichtungen gegenüber der Umgebung abgeschottet ist. Die innere Zelle beinhaltet Düsen, über die das Wasser mit hohen Druck auf die Oberfläche der Tiefdruckform gesprüht wird. Aus dem ummantelten äußeren Kammerbereich wird abgesaugt, so daß insbesondere aus dem schon gereinigten Bereich die Flüssigkeit abgezogen wird und die Tiefdruckform nach der Behandlung sauber und trocken ist.

Der Hochdruckreiniger kann auf mindestens zwei verschiedenen Levels arbeiten, wobei ein Level mit niedrigem Flüssigkeitsdruck und/oder -temperatur im Wesentlichen zur Entfernung der verbliebenen Farben dient und die weiteren Levels mit entsprechend höherem Flüssigkeitsdruck und/oder -temperatur zur teilweisen bis vollständigen Entfernung des Füllmaterials dienen.

Je nach dem ob eine Grundreinigung oder eine Zwischenreinigung durchgeführt werden soll, werden verschiedene Druck- und Temperaturparamter zur Anwendung gebracht. Soll eine Reinigung nur von anhaftenden Schmutz- und Farbresten erfolgen, wird mit relativ niedriger Temperatur im Bereich unter 50 ° C. und geringen Druck von wenigen bar bearbeitet. Soll eine Grundreinigung durchgeführt werden, werden Temperaturen im Bereich der Erweichungs- bzw. Schmelztemperatur und Drücken im Bereich von 30 bar verwendet. Dem Reinigungswasser können Agentien wie Tenside und Partikel zur Verbesserung der Wirksamkeit beigegeben werden.

Die Befüllung der Vertiefungen der Tiefdruckrohform kann auch über eine Antragswalze erfolgen, die aus einem Materialreservoir schöpft und die bevorzugt gegenläufig zur Tiefdruckformzylinderdrehung rotiert. Nach dem Antrag wird abgerakelt. Der Winkel der Rakel ist dabei bevorzugt deutlich negativ, d. h. die Rakel schneidet wie ein Messer. Insbesondere kann die Rakel auch geheizt sein. Auch die Tiefdruckform kann vor und während des Befüllens und während des Rakelns induktiv geheizt werden. Das Regenerieren, das Befüllen und das Abrakeln kann bevorzugt während ein und derselben Zylinderumdrehung geschehen.

Werden Thermoplaste verwendet, kann mit Wärmeeinwirkung, z. B. über eine Infrarotstrahlungsquelle oder Heißluft und Materialien, die mittels Kapillarkraftwirkung den Thermoplast aus den Vertiefungen saugen, z. B. einem hoch saugfähigen Papier, oder einer Abblas- oder Absaugeinrichtung gearbeitet werden.

Ebenfalls möglich ist eine Reinigung der Tiefdruckform nur von anhaftenden Dreck und Farbe ohne Füllmaterialentfernung und eine Wiederbefüllung der beim vorhergehenden Bebilderungsschritt entfernten Teile der Form. Eine Vollöschung zur Rohform kann dann nach jeweils einer vorgegebenen Anzahl von Zyklen erfolgen.

Weiterhin können als Füllmaterialien Photopolymere, die per Laser gehärtet und mittels Wasser entwickelt werden, verwendet werden, oder auch Lacke, die über mehrfachen Auftrag und Zwischentrocknung sukzessiv die vollständige Füllung der Vertiefungen gestatten, oder eben die bereits erwähnten Reaktivsysteme. Die Füllmaterialien werden z. B. durch Rußeintrag für die verwendete Strahlung sensibilisiert.

Die Oberfläche der Tiefdruckform kann nach dem Befüllen durch Polieren oder Heißrakeln geglättet werden. Dies kann auch ein Heißluftstrahl, bzw. der für die bildmäßige Ablation eingesetzte Laserstrahl in geringer Strahlintensität übernehmen. Letzteres kann im Zuge der normalen Bebilderung geschehen, indem die bildfreien Stellen mit definierter, jedoch im Verhältnis zur bildmäßigen Ablation wesentlich geringerer Leistung bestrahlt werden, so daß nur ein Aufschmelzen erfolgt.

Selbstverständlich können statt eines Laserstrahls, insbesondere eines Hochenergielaserstrahls, mehrere Strahlen parallel verwendet werden. Als Strahlungswelle kommen alle thermisch wirksamen Laserquellen, wie Halbleiterlaser, insbesondere eine Laseranordnung aus mehreren Halbleiterlasern, NdYAG-Laser, CO₂-Laser, CO-Laser in Frage. Für die Photopolymerbefüllung muß ein im UV, bzw. Blauen strahlender Laser, wie z. B. an einem Argonlaser verwendet werden. Weiterhin kann statt einer Lichtquelle eine Funkenerrosion oder ein Wasserstrahl zum Materialabtrag verwendet werden, z. B. wenn keine hohen Auflösungen gefordert sind.

Ebenfalls kann ein bildmäßig beschnittenes saugfähiges Material (z. B. Löschpapier) verwendet werden. Diese Vorgehensweise ist in Fig. 6 näher erläutert. Die Grundlage bietet eine mehrlagige Folie 30'. Ein saugfähiges Material 30 a (z. B. Löschpapier) ist auf einen nicht saugfähigen Träger 30 b aufgebracht. Wie in der Folienschneidtechnik üblich, werden mittels eines CAD-Schneidplotters die nicht benötigten Bereiche ausgeschnitten und entfernt. Die Folie 30' wird dann an den zuvor mit der befüllten Rohform versehenen Tiefdruckformzylinder 10 gebracht. Mittels einer Heizwalze 31 wird die Folie 30' über den Tiefdruckformzylinder gebügelt. An den Stellen, an denen saugfähiges Folienmaterial zu liegen kommt, wird dann durch die Kapillarkräfte das Füllmaterial herausgesogen, an den Stellen, die mit dem nichtsaugfähigen Träger in Berührung kommen, geschieht dies nicht. Dadurch kann eine Bilddifferenzierung 32, die allerdings im wesentlichen nur zwischen Vollton und Papierweiß differenzieren kann, erreicht werden.

Eine bildmäßige Ablation kann auch mittels eines Mikrospiegelarrays 40 erfolgen. Der Aufbau eines solchen Arrays 40 ist in Fig. 7 dargestellt. Ein typischer Vertreter eines solchen Arrays 40 besteht aus einzeln elektrisch verkippbaren Mikrospiegeln 41 von typischerweise 20 µm x 20 µm Fläche, die in einer Matrix aus 1000 x 2000 Elementen angeordnet sind.

Fig. 8 und Fig. 9 zeigen beispielhaft eine Anordnung eines solchen Arrays 40 für eine Bildpunkt-Übertragungseinheit zur bildmäßigen Ablation. Das Spiegelrelais 40 wird mittels einer Hochenergiebogenlampe 42 gleichmäßig beleuchtet und über eine Optik 43 mit einem Abbildungsmaßstab von ca. 1 auf die Druckformoberfläche 44 so abgebildet, daß die Kante des Arrays 40 mit den 2000 Elementen senkrecht zur Rotationsrichtung des Formzylinders liegt. Diese Kante definiert die Bildzeilen. Ein Pixel ist dabei als das Feld definiert, auf das geometrisch ein Spiegel abgebildet wird, wobei zur Fläche eines Spiegels jeweils die ihm angrenzende Hälfte der nicht abbildenden Randbereiche bis zum jeweiligen Nachbarspiegel gerechnet wird. Ein Spiegel reflektiert die auf ihn gestrahlte Energie dann auf die Form und in dieses Pixel, wenn er so steht, daß er in den Raumwinkel reflektiert, den die Blenden der Abbildungsoptik vorgeben. Der Druckformzylinder rotiert und es werden jeweils 2000 Bildspalten gleichzeitig geschrieben. Ein Spiegel adressiert ein Pixel dann, wenn mehr als 50 % seiner Fläche auf dieses abgebildet werden. Eine auf dem Zylinder ortsfeste Zeile von Pixeln wandert hierbei durch die Zeilen des Spiegelarrays 40, d. h. wird nach und nach von Spiegelarrayzeilen immer höherer Nummern beleuchtet (Fig. 9).

Eine geeignete Elektronik (im wesentlichen ein Multielement-Schieberegister) sorgt für eine dieser Wanderung synchrone Zuordnung der Bilddaten. Die Bilddaten werden dabei in die erste Zeile eingefüllt. Synchron zur Rotation des Zylinders wandern die Bilddaten Zeile um Zeile nach unten und die jeweils nächste Zeile von Bilddaten wird in die erste Zeile übernommen. Während dieser Wanderung kann ein Spiegel immer entweder ein- oder ausgeschaltet sein. Ein bestimmtes Pixel kann also 0 bis 1000 Einheiten von Energie erhalten. Um beispielsweise ein Pixel mit 4/10 der Maximalenergiedosis zu beaufschlagen, werden also 400 Spiegel während dieser Wanderung auf "Ein" und 600 Spiegel auf "Aus" geschaltet, während sie das Pixel adressieren. Die Adressierung der Spiegelelemente 41 wird also synchron mit der Rotation der Tiefdruckformoberfläche 44 analog einem Schieberegister geändert, so daß die Zuordnung eines Bildpixels auf der Druckformoberfläche 44 mit seinem korrespondierenden Belichtungsdatenwert über die gesamte Abbildungsfläche des Spiegelarrays 40 auf die Formoberfläche 44 erhalten bleibt. Die Anordnung der An/Aus-Spiegel ist beliebig, aber eventuell verfahrenstechnisch vorgegeben.

Prinzipiell können durch die bildmäßige Ablation 3 Flächen (Bildpixel) adressiert werden, die kleiner als die Flächenelemente des Grundrasters der Tiefdruckrohform 1 sind, wobei insbesondere die bildmäßige Ablation 3 sogar im Wesentlichen unabhängig vom Grundraster durchführbar ist. Allerdings kann die bildmäßige Ablation 3 aber auch an das Grundraster angepaßt, das heißt in einem bestimmten geometrischen Verhältnis dazu stehend, sein. Im Idealfall führt die bildmäßige Ablation verfahrenstechnisch notwendige Strukturierungen der Vertiefungen des Grundrasters durch.

Nach einer Zylinderdrehung wird der Druckkopf um 1000 Pixel verschoben und der Zyklus beginnt von Neuem. Alternativ dazu kann auch ein kontinuierlicher Vorschub des Druckkopfes erfolgen, der den Kopf in einer Umdrehung des Druckformzylinders um 1000 Pixel verschiebt.

Die vorstehenden Ausführungen beziehen sich alle auf eine Durchführung der erfindungsgemäßen Maßnahmen innerhalb einer Tiefdruckmaschine, es versteht sich jedoch, daß die beschriebenen Maßnahmen selbstverständlich auch außerhalb einer Druckmaschine durchführbar sind.

## Patentansprüche

1. Verfahren für den Tiefdruck mittels einer lösch- und wiederverwendbaren Tiefdruckform,
ausgehend von einer Tiefdruckrohform mit einem mindestens auf die maximal zu übertragende Farbmenge ausgelegten Grundraster,
**dadurch gekennzeichnet, daß** jeweils innerhalb der Tiefdruckmaschine die Vertiefungen des Grundrasters der Tiefdruckrohform (1) gleichmäßig mittels einer verflüssigbaren Substanz durch eine Antragseinrichtung (11) befüllt werden (2),
dann bildmäßig Material durch eine Bildpunkt-Übertragungseinrichtung (21) aus den Vertiefungen abgetragen wird (3),
wobei Flächen (Bildpunkte) adressiert werden, die kleiner als die Flächenelemente des Grundrasters der Tiefdruckrohform (1) sind,
die bildmäßig gerasterte Tiefdruckform (20) mittels eines Einfärbesystems (13) in Form einer Kammerrakel eingefärbt (4) und dann im Tiefdruck gedruckt (9) wird,
schließlich die Tiefdruckrohform (1) nach dem Druckvorgang regeneriert wird (7, 8) und die Vertiefungen wieder gleichmäßig befüllt werden (2).

2. Verfahren nach Anspruch 1, **dadurch gekennzeichnet, daß** die verflüssigbare Substanz im flüssigen Zustand im Übermaß auf die Tiefdruckrohform (1) aufgetragen wird und nach dem Erstarren der überschüssige Anteil mittels einer Rakel (12) von der Tiefdruckrohform (1) abgezogen wird.

3. Verfahren nach Anspruch 1, **dadurch gekennzeichnet, daß** die vollständige Befüllung des Grundrasters der Tiefdruckrohform (1) durch mehrfachen Auftrag und Zwischentrocknung sukzessiv vorgenommen wird.

4. Verfahren nach Anspruch 1, **dadurch gekennzeichnet, daß** die bildmäßige Ablation (3) durch thermische Energieeinwirkung erfolgt.

5. Verfahren nach Anspruch 1, **dadurch gekennzeichnet, daß** die Oberfläche der Tiefdruckrohform (1) im befüllten Zustand nachpoliert wird.

6. Verfahren nach Anspruch 1, **gekennzeichnet durch** das Drucken im indirekten Tiefdruck.

7. Verfahren nach Anspruch 1, gekennzeichnet durch die Verwendung von hochpigmentierten, insbesondere wasserbasierten Farben für die Einfärbung der Tiefdruckform (20).

8. Verfahren nach Anspruch 1, **dadurch gekennzeichnet, daß** die Regeneration (7, 8) der Tiefdruckform (1), die mit der Reinigung (7) von Farbresten auf der Tiefdruckform (20) beginnt, ein vollständiges Entfernen der verflüssigbaren Substanz aus den Vertiefungen des Grundrasters pro Zyklus mit Befüllung (2), bildmäßiger Ablation (3), Einfärbung (4), Drucken (6) und Regeneration (7, 8), umfaßt.

9. Verfahren nach Anspruch 1, **dadurch gekennzeichnet, daß** die Regeneration (7, 8) der Tiefdruckrohform (1) eine vollständige Entfernung der verflüssigbaren Substanz aus den Vertiefungen des Grundrasters pro einer vorgegebenen Anzahl von Zyklen mit Befüllung (2), bildmäßiger Ablation (3), Einfärbung (4), Drucken (6) und Regeneration (7) vorsieht und in den dazwischen liegenden Zyklen lediglich das durch die bildmäßige Ablation (3) entfernte Material der verflüssigbaren Substanz wieder aufgefüllt wird.

10. Verfahren nach Anspruch 1, **dadurch gekennzeichnet, daß** für die verflüssigbare Substanz ein Thermoplast verwendet wird.

11. Verfahren nach Anspruch 1, **dadurch gekennzeichnet, daß** für die verflüssigbare Substanz Fotopolymere verwendet werden.

12. Verfahren nach Anspruch 1, **dadurch gekennzeichnet, daß** für die verflüssigbare Substanz Lacke verwendet werden.

13. Verfahren nach Anspruch 1, **dadurch gekennzeichnet, daß** für die bildmäßige Ablation (3) eine Mikrospiegelanordnung (40) verwendet wird, die gleichmäßig beleuchtet und bildelementartig durch verkippbare Mikrospiegelelemente (41) auf die Tiefdruckformoberfläche (44) abgebildet wird, wobei die Adressierung der Spiegelelemente (41) synchron mit der Rotation der Tiefdruckformoberfläche (44) analog einem Schieberegister geändert wird, so daß die Zuordnung eines Bildpunktes auf der Druckformoberfläche (44) mit seinem korrespondierendem Belichtungsdatenwert über die gesamte Abbildungsfläche der Spiegelanordnung (40) auf die Formoberfläche (44) erhalten bleibt.

14. Verfahren nach Anspruch 1, **dadurch gekennzeichnet, daß** mit der bildmäßigen Ablation (3) verfahrenstechnisch notwendige Strukturierungen der Vertiefungen des Grundrasters durchgeführt werden.

15. Vorrichtung für den Tiefdruck zur Durchführung des Verfahrens nach Anspruch 1, **dadurch gekennzeichnet daß**
an eine in der Druckmaschine rotierende Tiefdruckrohform (1) mit einem mindestens auf die maximal zu übertragende Farbmenge der ausgelegten Grundraster in Umlaufrichtung eine Einrichtung (11) zum Antragen einer verflüssigbaren Substanz,
eine Bildpunkt-Übertragungseinrichtung (21, 30, 40) zur bildmäßigen Ablation (3) auf der Oberfläche der Tiefdruckform (20),
ein Einfärbesystem (13) in Form einer Kammerrakel und eine Regenerationseinrichtung (15) für das Grundraster der Tiefdruckrohform (1) anstellbar ist.

16. Vorrichtung nach Anspruch 15, **dadurch gekennzeichnet, daß** die Tiefdruckrohform (1) als Hülse ausgeführt ist.

17. Vorrichtung nach Anspruch 15, **dadurch gekennzeichnet, daß** zur Einrichtung (11) zum Antragen einer verflüssigbaren Substanz, in Rotationsrichtung des Druckformzytinders (10) gesehen, je eine Formleiste (11d, 11e) vor und nach dem Spalt zwischen der Tiefdruckrohform (1) und der Einrichtung (11) vorgesehen ist, wobei die Formleiste (11d) nach dem Spalt eine scharfe hintere Kante aufweist und formschlüssig gegen den Zylinder (10) in einem sehr geringen Abstand von wenigen 1/100 mm gehalten ist und die Formleiste (11e) vor dem Spalt gegen den Zylinder (10) in einem größeren Abstand von einigen 1/100 mm bis wenigen 1/10 mm gehalten ist.

18. Vorrichtung nach Anspruch 15, **dadurch gekennzeichnet, daß** das Grundraster der Tiefdruckrohrform (1) Stege (9), die sich schraubenförmig mit einem definierten Winkel um deren zylinderförmige Oberfläche winden, aufweist.

19. Vorriochtung nach Anspruch 15, **dadurch gekennzeichnet, daß** die Tiefdruckrohform (1) schichtförmig aufgebaut ist, wobei mindestens zwischen einer Oberflächenschicht, die das Grundraster beinhaltet, und einem Trägerzylinder eine wärmeisolierende Schicht eingelegt ist.

20. Vorrichtung nach Anspruch 19, **dadurch gekennzeichnet, daß** die wärmeisolierende Schicht aus glasfaserverstärktem Kohlenstoff besteht.

21. Vorrichtung nach einem der vorangehenden Ansprüche 18 bis 20, **dadurch gekennzeichnet, daß** die Stege (9) möglichst senkrecht zur Oberfläche der Tiefdruckform verlaufend ausgeführt sind.

22. Vorrichtung nach Anspruch 15, **dadurch gekennzeichnet, daß** regelmäßiges näpfchenförmiges Grundraster vorgesehen ist.

23. Vorrichtung nach Anspruch 15, **dadurch gekennzeichnet, daß** als Grundraster stochastisch verteilte Vertiefungen vorgesehen sind.

24. Vorrichtung nach Anspruch 15, **dadurch gekennzeichnet, daß** als Regenerationseinrichtung (15) eine Ultraschallreinigungsanlage vorgesehen ist.

25. Vorrichtung nach Anspruch 24, **dadurch gekennzeichnet, daß** die Ultraschallreinigungsanlage auf mindestens zwei verschiedenen Stufen betreibbar ist, wobei eine Stufe mit niedriger Schallenergie und/oder mit einer Flüssigkeit, die nur die Farbe löst, zur Entfernung der verbliebenen Farbe dient und weitere Stufen zur teilweisen bis vollständigen Entfernung des Füllmaterials in den Vertiefungen des Grundrasters dienen.

26. Vorrichtung nach Anspruch 15, **dadurch gekennzeichnet, daß** als Regenerationseinrichtung (15) ein Wasserhochdruckreiniger vorgesehen ist.

27. Vorrichtung nach Anspruch 26, **dadurch gekennzeichnet, daß** der Wasserhochdruckreiniger auf mindestens zwei verschiedenen Stufen betreibbar ist, wobei eine Stufe mit niedrigem Flüssigkeitsdruck und/oder -temperatur zur Entfernung der verbliebenen Farbe dient und die weiteren Stufen mit entsprechend höherem Flüssigkeitsdruck und/oder- temperatur zur teilweisen bis vollständigen Entfernung des Füllmaterials in den Vertiefungen des Grundrasters dienen.

28. Vorrichtung nach Anspruch 15, **dadurch gekennzeichnet, daß** als Bildpunkt-Übertragungseinheit ein zur thermischen Energieeinwirkung vorgesehener Laser (21), insbesondere ein Hochenergielaser eingesetzt ist.

29. Vorrichtung nach Anspruch 28, **dadurch gekennzeichnet, daß** eine Halbleiterlaseranordnung aus mehreren Halbleiterlasern vorgesehen ist.

30. Vorrichtung nach Anspruch 15, **dadurch gekennzeichnet, daß** als Bildpunkt-Übertragungseinrichtung eine auf das befüllte Grundraster der Tiefdruckrohform (1) aufbügelbare, bildmäßig beschnittene, saugfähige Folie (30) vorgesehen ist.

31. Vorrichtung nach Anspruch 15, **dadurch gekennzeichnet, daß** als Bildpunkt-Übertragungseinrichtung eine Mikrospiegelanordnung (40) vorgesehen ist.

## Claims

1. Process for intaglio printing by means of an erasable and re-usable intaglio forme, proceeding from a blank intaglio forme having a base screen designed at least for the maximum amount of ink to be transferred, **characterised in that** within the intaglio machine the depressions of the base screen of the blank intaglio forme (1) are each uniformly filled (2) by means of a liquefiable substance by an application device (11), material is then removed image-wise from the depressions by means of a pixel-transfer device (21), whereby surfaces (pixels) which are smaller than the surface elements of the base screen of the crude intaglio forme (1) are addressed, the intaglio forme (20) screened image-wise is inked (4) by means of an inking system (13) in the form of a chambered doctor blade,
and is then printed (9) in intaglio,
finally the crude intaglio forme (1) is regenerated (7, 8) after the printing procedure and the depressions are again uniformly filled (2).

2. Process according to claim 1, **characterised in that** an excess of the liquefiable substance in the liquid state is applied to the blank intaglio forme (1) and after hardening the excess amount is removed from the blank intaglio forme (1) by means of a doctor blade (12) .

3. Process according to claim 1, **characterised in that** the complete filling of the base screen of the blank intaglio forme (1) is effected by successive multiple application and intermediate drying.

4. Process according to claim 1, **characterised in that** the image-wise ablation (3) is effected by thermal energy.

5. Process according to claim 1, **characterised in that** the surface of the blank intaglio forme (1) in the filled state is subsequently polished.

6. Process according to claim 1, **characterised by** printing in indirect intaglio.

7. Process according to claim 1, **characterised by** the use of highly pigmented, in particular water-based inks for inking the intaglio forme (20).

8. Process according to claim 1, **characterised in that** the regeneration (7, 8) of the intaglio forme (1), which begins with the cleaning (7) of ink residue on the intaglio forme (20), includes the complete removal of the liquefiable substance from the depressions of the basic screen per cycle with filling (2), image-wise ablation (3), inking (4), printing (6) and regeneration (7, 8).

9. Process according to claim 1, **characterised in that** the regeneration (7, 8) of the blank intaglio forme (1) provides for the complete removal of the liquefiable substance from the depressions of the basic screen every predetermined number of cycles with filling (2), image-wise ablation (3), inking (4), printing (6) and regeneration (7), and in the intermediate cycles only the material of the liquefiable substance removed by the image-wise ablation (3) is filled up again.

10. Process according to claim 1, **characterised in that** a thermoplast is used for the liquefiable substance.

11. Process according to claim 1, **characterised in that** photopolymers are used for the liquefiable substance.

12. Process according to claim 1, **characterised in that** lacquers are used for the liquefiable substance.

13. Process according to claim 1, **characterised in that** for the image-wise ablation (3) a micro-mirror arrangement (40) is used which is uniformly illuminated and reproduced on the intaglio forme surface (44) with image elements by tiltable micro-mirror elements (41), the addressing of the mirror elements (41) being changed synchronously with the rotation of the intaglio forme surface (44) similarly to a shift register, so that the association of a pixel on the printing forme surface (44) with its corresponding illumination data value is retained over the entire imaging surface of the mirror arrangement (40) onto the forme surface (44).

14. Process according to claim 1, **characterised in that** structuring of the depressions of the basic screen, necessary from the point of view of the technical procedure, are carried out with the image-wise ablation (3).

15. Apparatus for intaglio printing for carrying out the process of claim 1, **characterised in that** onto a blank intaglio forme (1) rotating in the printing machine, having a base screen in the circumferential direction designed at least for the maximum amount of ink to be transferred, there can be set a device (11) for applying a liquefiable substance, a pixel-transfer device (21, 30, 40) for image-wise ablation (3) on the surface of the intaglio forme (20), an inking system (13) in the form of a chambered doctor blade, and a regeneration device (15) for the basic screen of the blank intaglio forme (1).

16. Apparatus according to claim 15, **characterised in that** the blank intaglio forme (1) is designed as a sleeve.

17. Apparatus according to claim 15, **characterised in that** for the device (11) for applying a liquefiable substance, seen in the direction of rotation of the printing forme cylinder (10), there is provided a moulded strip (11d, 11e) before and after the gap between the blank intaglio forme (1) and the device (11), the moulded strip (11d) after the gap having an acute rear angle and is held in a form-fitting manner against the cylinder (10) with a very small spacing of a few 1/100 mm, and the moulded strip (11e) before the gap is held against the cylinder (10) with a greater spacing of some 1/100 mm to a few 1/10 mm.

18. Apparatus according to claim 15, **characterised in that** the base screen of the blank intaglio forme (1) has crosspieces (9) which wind in a screw-like manner at a specific angle about its cylindrical surface.

19. Apparatus according to claim 15, **characterised in that** the blank intaglio forme (1) is of layered construction, wherein a heat-insulating layer is inserted at least between a surface layer, containing the base screen, and a carrier cylinder.

20. Apparatus according to claim 19, **characterised in that** the heat-insulating layer is made of glass-fibre-reinforced carbon.

21. Apparatus according to one of the preceding claims 18 to 20, **characterised in that** the crosspieces (9) are designed to extend as perpendicularly as possible to the surface of the intaglio forme.

22. Apparatus according to claim 15, **characterised in that** a uniform cell-like base screen is provided.

23. Apparatus according to claim 15, **characterised in that** randomly distributed depressions are provided as the base screen.

24. Apparatus according to claim 15, **characterised in that** an ultrasonic cleaning device is provided as the regeneration device (15).

25. Apparatus according to claim 24, **characterised in that** the ultrasonic cleaning device can be operated at least two different levels, wherein one level with low sound energy and/or with a liquid which only dissolves the ink, is used to remove the remaining ink, and other levels are used for the partial to complete removal of the filling material in the depressions of the basic screen.

26. Apparatus according to claim 15, **characterised in that** a high-pressure water cleaner is provided as the regeneration device (15).

27. Apparatus according to claim 26, **characterised in that** the high-pressure water cleaner can be operated at least two different levels, wherein one level with low liquid pressure and/or temperature is used to remove the remaining ink, and the other levels with correspondingly higher liquid pressure and/or temperature are used for the partial to complete removal of the filling material in the depressions of the basic screen.

28. Apparatus according to claim 15, **characterised in that** a laser (21), in particular a high-energy laser, provided for thermal energy input, is used as the pixel-transfer unit.

29. Apparatus according to claim 28, **characterised in that** a semi-conductor laser arrangement comprising several semi-conductor lasers is provided.

30. Apparatus according to claim 15, **characterised in that** an absorbent foil (30) which can be ironed onto the filled base screen of the blank intaglio forme (1), cut according to the image, is provided as the pixel-transfer device.

31. Apparatus according to claim 15, **characterised in that** a micro-mirror arrangement (40) is provided as the pixel-transfer device.

## Revendications

1. Procédé pour l'impression en héliogravure au moyen d'une forme d'impression en héliogravure effaçable et réutilisable, à partir d'une forme brute d'impression en héliogravure comportant une trame de base de dimensions adaptées au moins à la quantité maximale d'encre à transférer, caractérisé en ce qu'à chaque fois, à l'intérieur de la machine à imprimer par héliogravure, on remplit uniformément (2) les creux de la trame de base de la forme brute d'impression par héliogravure (1), par une substance liquéfiable, à l'aide d'un dispositif d'application (11), on procède ensuite à l'enlèvement (3) de matériau des creux, conformément à l'image, à l'aide d'un dispositif de transfert d'image par points (21), les surfaces (points d'image) adressées étant plus petites que les éléments de surface de la trame de base de la forme brute d'impression en héliogravure (1), on procède à l'encrage (4) de la forme d'impression en héliogravure (20) tramée conformément à l'image, au moyen d'un système d'encrage (13) sous la forme d'une racle à chambre, et puis l'on réalise l'impression (9) en héliogravure, pour finalement régénérer (7, 8) la forme brute d'impression en héliogravure (1) après l'opération d'impression et remplir (2) à nouveau uniformément les creux.

2. Procédé selon la revendication 1, caractérisé en ce que l'on applique la substance liquéfiable à l'état liquide et en excès sur la forme brute d'impression en héliogravure (1), et après solidification, on retire la part en excès de la forme brute d'impression en héliogravure (1), au moyen d'une racle (12).

3. Procédé selon la revendication 1, caractérisé en ce que l'on effectue le remplissage de la trame de base de la forme brute d'impression en héliogravure (1) par applications multiples et séchage intermédiaire successifs.

4. Procédé selon la revendication 1, caractérisé en ce que l'ablation (3) conforme à l'image est effectuée par action énergétique thermique.

5. Procédé selon la revendication 1, caractérisé en ce que l'on effectue un repolissage de la surface de la forme brute d'impression en héliogravure (1) dans l'état rempli.

6. Procédé selon la revendication 1, caractérisé par une impression selon un procédé d'impression indirect.

7. Procédé selon la revendication 1, caractérisé par l'utilisation d'encres fortement pigmentées, notamment des encres à base d'eau pour l'encrage de la forme d'impression en héliogravure (20).

8. Procédé selon la revendication 1, caractérisé en ce que la régénération (7, 8) de la forme d'impression en héliogravure (20), qui débute par le nettoyage (7) des résidus d'encre sur la forme d'impression en héliogravure (20), comprend une élimination totale de la substance liquéfiable des creux de la trame de base par cycle, avec remplissage (2), ablation (3) conforme à l'image, encrage (4), impression (6) et régénération (7, 8).

9. Procédé selon la revendication 1, caractérisé en ce que la régénération (7, 8) de la forme d'impression en héliogravure (20) prévoit une élimination totale de la substance liquéfiable des creux de la trame de base par intervalle d'un nombre prédéterminé de cycles, avec remplissage (2), ablation (3) conforme à l'image, encrage (4), impression (6) et régénération (7), et en ce que pour les cycles intermédiaires desdits intervalles, on complète par remplissage avec de la substance liquéfiable, uniquement le matériau ayant été éliminé par l'ablation (3) conforme à l'image.

10. Procédé selon la revendication 1, caractérisé en ce que l'on utilise un thermoplastique en guise de substance liquéfiable.

11. Procédé selon la revendication 1, caractérisé en ce que l'on utilise des photopolymères en guise de substance liquéfiable.

12. Procédé selon la revendication 1, caractérisé en ce que l'on utilise des vernis en guise de substance liquéfiable.

13. Procédé selon la revendication 1, caractérisé en ce que pour l'ablation (3) conforme à l'image, on utilise un agencement de micro-miroirs (40) qui est éclairé uniformément et qui est reproduit à la manière d'éléments d'image sur la surface (44) de la forme d'impression en héliogravure, par des éléments de micro-miroirs (41) pouvant être basculés, l'adressage des éléments de micro-miroirs (41) étant modifié de manière synchronisée avec la rotation de la surface (44) de la forme d'impression en héliogravure de manière analogue à un registre à décalage, de sorte que l'association d'un point d'image sur la surface (44) de la forme d'impression en héliogravure à sa valeur de donnée d'éclairement correspondante reste conservée sur la totalité de la surface de reproduction de l'image de l'agencement de miroirs (40) sur la surface (44) de la forme d'impression en héliogravure.

14. Procédé selon la revendication 1, caractérisé en ce que l'on effectue avec l'ablation (3) conforme à l'image, des structurations des creux de la trame de base, nécessaires sur le plan de la technologie de mise en oeuvre du procédé.

15. Dispositif pour l'impression en héliogravure en vue de mettre en oeuvre le procédé selon la revendication 1, caractérisé en ce qu'il est possible d'avancer contre une forme brute d'impression en héliogravure (1) en rotation dans la machine à imprimer et présentant une trame de base de dimensions adaptées au moins à la quantité maximale d'encre à transférer, dans le sens de révolution, un dispositif (11) destiné à appliquer une substance liquéfiable, un dispositif de transfert de points d'image (21, 30, 40) pour l'ablation (3) conforme à l'image sur la surface de la forme d'impression en héliogravure (20), un système d'encrage (13) sous la forme d'une racle à chambre, et un dispositif de régénération (15) pour la trame de base de la forme brute d'impression en héliogravure (1).

16. Dispositif selon la revendication 15, caractérisé en ce que la forme brute d'impression en héliogravure (1) est réalisée sous forme de fourreau.

17. Dispositif selon la revendication 15, caractérisé en ce qu'il est prévu pour le dispositif (11) destiné à appliquer une substance liquéfiable, en se référant au sens de rotation du cylindre de forme d'impression en héliogravure (10), une baguette de forme (11d, 11e) respectivement avant et après l'interstice entre la forme brute d'impression en héliogravure (1) et le dispositif (11), la baguette de forme (11d) après l'interstice présentant un bord arrière à arête vive et étant maintenue contre le cylindre (10) par complémentarité de forme, à une très faible distance de quelques 1/100 mm de celui-ci, et la baguette de forme (11e) avant l'interstice étant maintenue contre le cylindre (10) à une distance plus importante allant de quelques 1/100 mm à quelques 1/10 mm.

18. Dispositif selon la revendication 15, caractérisé en ce que la trame de base de la forme brute d'impression en héliogravure (1) présente des nervures (9) qui s'étendent autour de sa surface de forme cylindrique, selon un tracé en hélice avec un angle défini.

19. Dispositif selon la revendication 15, caractérisé en ce que la forme brute d'impression en héliogravure (1) est d'une constitution stratifiée, une couche isolant de la chaleur étant insérée au moins entre la couche de surface, qui renferme la trame de base, et un cylindre de support.

20. Dispositif selon la revendication 19, caractérisé en ce que la couche isolant de la chaleur est constituée de carbone armé de fibres de verre.

21. Dispositif selon l'une des revendications précédentes 18 à 20, caractérisé en ce que les nervures (9) sont réalisées de façon à s'étendre le plus possible perpendiculairement à la surface de la forme d'impression en héliogravure.

22. Dispositif selon la revendication 15, caractérisé en ce qu'il est prévu une trame de base régulière sous la forme de petites alvéoles.

23. Dispositif selon la revendication 15, caractérisé en ce qu'en guise de trame de base sont prévus des creux répartis de manière stochastique.

24. Dispositif selon la revendication 15, caractérisé en ce qu'en guise de dispositif de régénération (15) est prévu une installation de nettoyage par ultrasons.

25. Dispositif selon la revendication 24, caractérisé en ce que l'installation de nettoyage par ultrasons peut fonctionner selon au moins deux niveaux différents, un des niveaux à faible énergie sonore et/ou utilisant un liquide qui ne dissout que l'encre, servant à l'élimination de l'encre résiduelle, et d'autres niveaux servant à l'élimination partielle, voire totale, du matériau de remplissage dans les creux de la trame de base.

26. Dispositif selon la revendication 15, caractérisé en ce qu'en guise de dispositif de régénération (15) il est prévu un nettoyeur à eau sous haute pression.

27. Dispositif selon la revendication 26, caractérisé en ce que le nettoyeur à eau sous haute pression peut fonctionner selon au moins deux niveaux différents, un des niveaux à basse pression du liquide et/ou à basse température du liquide servant à l'élimination de l'encre résiduelle, et les autres niveaux à pression et/ou température respectivement plus élevées du liquide, servant à l'élimination partielle, voire totale, du matériau de remplissage dans les creux de la trame de base.

28. Dispositif selon la revendication 15, caractérisé en ce qu'en guise d'unité de transfert de points d'image on utilise un laser (21) prévu pour une action énergétique thermique, notamment un laser hautement énergétique.

29. Dispositif selon la revendication 28, caractérisé en ce qu'il est prévu un agencement de laser à semi-conducteur constitué de plusieurs lasers à semi-conducteur.

30. Dispositif selon la revendication 15, caractérisé en ce qu'en guise de dispositif de transfert de points d'image, il est prévu une feuille absorbante (30) découpée conformément à l'image et pouvant être plaquée à chaud sur la trame de base remplie de la forme brute d'impression en héliogravure (1).

31. Dispositif selon la revendication 15, caractérisé en ce qu'en guise de dispositif de transfert de points d'image, il est prévu un agencement de micro-miroirs (40).
